# FASCICULE DE BREVET EUROPEEN

(11) **EP 0 724 279 B1**
(45) Date de publication et mention de la délivrance du brevet: **03.03.1999**
(21) Numéro de dépôt: 96105244.6
(22) Date de dépôt: 24.06.1993
(51) Int. Cl.: H01H 35/00, E05F 15/00

(54) **Lève-vitre de véhicule à bras oscillant et secteur denté**
Fensterheber für Fahrzeuge mit Schwingarm und Zahnradsektor
Window winder for vehicles with oscillating arm and toothed sector

(30) Priorité: 10.07.1992 FR 9208620
(43) Date de publication de la demande: 31.07.1996
(62) Demande divisionnaire de: 93401628.8
(73) Titulaire: ROCKWELL LIGHT VEHICLE SYSTEMS - FRANCE, en abrégé: ROCKWELL LVS - FRANCE, 92082 Paris La Defense 2 (FR)
(72) Inventeur: Heckel, Robert Jacques, 95240 Cormeilles (FR); Fin, Enrico, 75004 Paris (FR); Gier, Achim Rudolph, 92380 Garches (FR); Bonduel, Pascal, 45600 Sully/S/Loire (FR)
(74) Mandataire: Martin, Jean-Paul

(56) Documents cités:
- FR-A- 2 461 085
- US-A- 2 130 764

## Description

La présente demande est une demande divisionnaire de la demande n° 93401628.8 du 24.06.1993 au nom de ROCKWELL BODY AND CHASSIS SYSTEMS-FRANCE.

La présente invention a pour objet un lève-vitre du type à bras oscillant et secteur denté, défini au préambule de la revendication 1.

On sait qu'il existe actuellement trois types de lève-vitre sur les véhicules automobiles : les lève-vitre à câble crémaillère, les lève-vitre à câble torsadé (câble Bowden) et les lève-vitre à bras et secteur denté. L'invention concerne ces derniers.

Quand un obstacle se trouve sur le parcours de fermeture de la vitre, le système doit reconnaître la présente d'un phénomène anormal et, si l'effort sur la vitre dépasse une valeur limite, la vitre ne doit pas continuer sa trajectoire, mais s'arrêter et au moins libérer l'effort. Cette libération de l'effort peut être obtenue soit en libérant la vitre qui descend sous un faible effort ou sous l'effet de son propre poids si le frottement dans le joint latéral le permet, soit en inversant le mouvement de la vitre, qui est alors forcée à descendre.

Pour résoudre ce problème on a déjà proposé divers dispositifs de sécurité, électroniques et électromécaniques qui présentent, entre autres inconvénients, celui d'être relativement onéreux en raison de leur complexité. Ce coût de fabrication élevé est évidemment un obstacle à leur diffusion en grande série.

Par ailleurs, le US-A-2.130.764 et le FR-A-2.461.085 décrivent des dispositifs de sécurité pour des portes pivotantes dans lesquels des interrupteurs (switches) travaillent à la fermeture. De ce fait, si le câblage est défectueux, le système de sécurité ne fonctionne pas.

En outre, ces deux dispositifs antérieurs comportent des ressorts dont la course de travail est importante, et donc la sensibilité au déclenchement faible.

L'invention a pour but de proposer un dispositif de sécurité électromécanique pour lève-vitre électriques du type mentionné ci-dessus, qui soit de fabrication simple, peu coûteuse, plus fiable et plus sensible que les dispositifs précités.

Le lève-vitre conforme à l'invention comprend les caractéristiques mentionnées à une des revendications 1 à 3.

Ainsi, si un obstacle s'interpose à la fermeture de la vitre, par exemple une main ou une autre partie du corps d'un passager, le système électromécanique détecte cet effort. Si ce dernier dépasse une certaine limite, le système réagit en inversant le sens de rotation du moteur, faisant ainsi descendre la vitre en libérant l'obstacle.

Un tel dispositif de sécurité électromécanique est de structure relativement simple et peu onéreuse.

D'autres particularités et avantages de l'invention apparaîtront au cours de la description qui va suivre, faite en référence aux dessins annexés qui en illustrent diverses formes de réalisation à titre d'exemples non limitatifs.

La figure 1 est une vue en élévation longitudinale partielle d'un premier mode de réalisation du lève-vitre selon l'invention.

La figure 2 est une vue en élévation latérale partielle du lève-vitre de la figure 1.

Les figures 3 et 4 sont des vues en élévation longitudinale partielle de deux autres formes de réalisation du lève-vitre selon l'invention.

Ces lève-vitre du type à bras et secteur denté, comportent un bras 61 qui fait monter ou descendre la vitre (non représentée) en basculant autour d'un axe 60. Le bras 61 est entraîné par le secteur 63 avec lequel il bascule autour de l'axe 60 pour faire monter ou descendre la vitre. Le secteur denté 63 est en prise avec le pignon de sortie 64 d'un motoréducteur 65 dont la roue d'entrée 66 est entraînée par une vis sans fin 67. Il est donc possible de prévoir une sécurité qui permet un désaccouplement automatique du bras 61 et du secteur 63 à partir d'un effort de valeur prédéterminée.

Dans la forme de réalisation illustrée aux figures 1 et 2, les moyens d'accouplement et de détection d'effort entre le bras 61 et le secteur 63 comprennent un aimant 68 fixé à l'un des éléments 61 et 63, à savoir le secteur 63 dans l'exemple représenté, et ce par l'intermédiaire de deux plaques d'armatures 69, 71, entre lesquelles il est inséré, l'ensemble étant supporté par le secteur 63. Complémentairement la sécurité comprend une pièce ferromagnétique fixée au bras 61, par exemple une pièce 72 en L.

La pièce 72 réalisée notamment en tôle d'acier, peut être une pliure monobloc avec le bras 61 ou être rapportée à celui-ci. Elle est placée au contact des armatures 69, 71 qui concentrent le flux de l'aimant 68 sur leurs surfaces de contact. La pièce 72 est donc attirée par les armatures 69, 71 avec une certaine force, et retient ainsi le bras 61 solidarisé avec le secteur 63, tant que l'effort F exercé sur le bras 61 reste insuffisant pour vaincre la force d'attraction de l'aimant 68 (compte tenu de la longueur des bras de levier de part et d'autre de l'axe 60). Si par contre l'effort F sur la vitre dépasse une valeur limite prédéterminée, le bras 61 va se décoller des armatures 69, 71 de l'aimant 68, et donc désaccoupler la vitre du mouvement d'entraînement fourni par le secteur 63.

Un interrupteur électrique 17 est monté sur le secteur 63 de façon à être maintenu par le bras 61 dans un premier état lorsque les deux éléments 61, 63 sont liés par la force d'attraction de l'aimant 68 sur la plaque 72, et à basculer dans un second état quand un effort supérieur à la force d'attraction de l'aimant 68 écarte le bras 61 (élément mené), de l'élément menant, constitué par le secteur 63 portant l'aimant. L'interrupteur 17 fait partie, selon le cas, de l'un des circuits électriques de commande du sens de rotation du moteur du motoréducteur 65, illustrés aux figures 9 et 10 de la demande de brevet européen dont la présente demande constitue la demande divisionnaire.

Le dispositif de sécurité des figures 1 et 2 est avantageusement équipé d'une butée 74 d'arrêt du bras 61 ou 73, après désolidarisation entre ce dernier et le secteur 63 et avant inversion du sens de rotation du moteur d'entraînement du secteur 63.

Bien entendu les divers organes constitutifs du système de sécurité des figures 1 et 2 peuvent être montés sur le secteur 63 et le bras 61 dans une disposition inverse de celle représentée : par exemple l'interrupteur 17 sera monté sur le bras 61.

La forme de réalisation du système de sécurité illustrée à la figure 3 comprend des moyens d'accouplement constitués par un élément élastique 75 précontraint de traction entre le bras 76 et le secteur 63, par exemple un ressort hélicoïdal. Sur le secteur 63 est articulée une pièce 77, formant cliquet, coopérant avec un interrupteur électrique 56 (figures 11 et 12). Le cliquet 77 est sollicité par un ressort 78, dont une extrémité est attachée au secteur 63, vers une position correspondant à un premier état de l'interrupteur 56. Le bras 76 est muni d'un doigt 79 coopérant avec la pièce formant cliquet 77, afin de maintenir cette dernière contre la force de rappel du ressort 78 dans une position angulaire correspondant au second état de l'interrupteur, tant que le ressort 75 ne subit pas un allongement supérieur à celui correspondant à la valeur prédéterminée déjà mentionnée.

Bien entendu les positions du doigt 79, du cliquet 77 et de son ressort de rappel 78 sur le bras 76 et le secteur 63 peuvent être inversées par rapport à celles représentées à la figure 3.

Dans le mode de réalisation représenté à la figure 4, les moyens d'accouplement de l'élément menant formé par le secteur 63 et de l'élément mené constitué par le bras 81, ainsi que les moyens de détection d'effort, comprennent un élément élastique 83 de traction, par exemple un ressort hélicoïdal, reliant le bras 81 et le secteur 63. Par ailleurs, ce dispositif de sécurité est tout à fait similaire à celui représenté aux figures 6 et 7 de la demande dont la présente demande divisionnaire est issue pour des lève-vitre à câble. Ses éléments constitutifs ont donc été affectés des mêmes repères numériques, la seule différence avec le système des figures 6 et 7 résidant dans le fait que les chariots 6, 7 sont ici respectivement remplacés par le bras 81 et le secteur 63. La figure 4 illustre un système à mémoire mécanique par l'aimant 49, qui peut prendre deux positions stables : une position de départ collée contre la plaque 52, et une position de détection dans laquelle il est collé contre la plaque 51, dans laquelle il libère l'interrupteur 56.

Les réalisations de la sécurité à une seule position stable (figures 1 et 2) n'ont pas de mémoire mécanique car elles n'ont qu'une seule position stable, et doivent donc être associées aux circuits des figures 9 et 10 de la demande de base dont est issue la présente demande divisionnaire. Les réalisations des figures 3 et 4 ont deux positions stables, donc une mémoire mécanique, et sont de ce fait associées aux circuits des figures 11 ou 12 de la demande de base précitée, non autoalimentés.

Le ressort 75 utilisé est précontraint, contrairement aux ressorts des documents antérieurs précités (par exemple celui du FR-A 2.461.085). Il peut ainsi se libérer à partir du seuil d'effort avec une extrême sensibilité, ce qui constitue un avantage appréciable par rapport aux dispositifs antérieurs connus.

Dans les divers modes de réalisation de l'invention, le système de sécurité présente l'avantage d'être de fabrication relativement simple et donc peu onéreuse.

## Revendications

1. Lève-vitre de véhicule du type comprenant une chaîne cinématique pourvue d'un pignon de sortie (64) d'un motoréducteur (65), un secteur denté (63) formant un élément menant en prise avec ce pignon, et un bras oscillant (61) formant un élément mené, mécaniquement lié au secteur et portant la vitre, ainsi que des moyens électromécaniques (17, 77, 78...) d'accouplement et de détection d'effort entre le secteur denté et le bras oscillant, ces moyens étant agencés de manière à désaccoupler automatiquement le secteur denté et le bras oscillant l'un de l'autre en cas de détection d'un effort dépassant une valeur prédéterminée, s'opposant à la course de la vitre, caractérisé en ce que les moyens d'accouplement et de détection d'effort comprennent un aimant (68) fixé à un premier élément (63 ou 61), une plaque ferromagnétique (72) porté par l'autre l'élément (61 ou 63), sur laquelle l'aimant est normalement collé en liant les deux éléments, et un interrupteur électrique (17; 56) monté sur le premier élément (63 ou 61) de façon à être maintenu par le second élément dans un premier état lorsque les deux éléments sont liés par la force d'attraction de l'aimant sur la plaque, et à basculer dans un second état quant un effort supérieur à la force d'attraction de l'aimant écarte l'élément mené de l'élément menant portant l'aimant (Fig.1-2).

2. Lève-vitre de véhicule du type comprenant une chaîne cinématique pourvue d'un pignon de sortie (64) d'un motoréducteur (65), un secteur denté (63) formant l'élément menant en prise avec ce pignon, et un bras oscillant (76) formant l'élément mené, mécaniquement lié au secteur et portant la vitre, ainsi que des moyens électromécaniques (77) d'accouplement et de détection d'effort entre le secteur denté et le bras oscillant, ces moyens étant agencés de manière à désaccoupler automatiquement le secteur denté et le bras oscillant l'un de l'autre en cas de détection d'un effort dépassant une valeur prédéterminée, s'opposant à la course de la vitre, caractérisé en ce que les moyens d'accouplement comprennent un élément élastique (75) précontraint de traction reliant le secteur denté (63) et le bras (76), et le secteur est équipé d'une pièce (77) articulée sur ce secteur, coopérant avec un interrupteur électrique (56) et sollicitée par un ressort (78) vers une position correspondant à un premier état de l'interrupteur, et le bras est muni d'un doigt (79) coopérant avec ladite pièce articulée afin de maintenir cette dernière contre la force de rappel du ressort dans une position angulaire correspondant au second état de l'interrupteur tant que l'élément élastique ne subit pas un allongement supérieur à celui correspondant à ladite valeur prédéterminée, l'interrupteur faisant partie d'un circuit électrique d'alimentation du moteur capable d'inverser le sens de rotation du moteur lorsque l'interrupteur change d'état, afin de libérer l'organe mobile, les positions du doigt, de la pièce articulée et de son ressort de rappel sur le bras et le secteur pouvant être inversées par rapport à celles mentionnées ci-dessus (Fig.3).

3. Lève-vitre de véhicule du type comprenant une chaîne cinématique pourvue d'un pignon de sortie (64) d'un motoréducteur (65), un secteur denté (63) formant l'élément menant en prise avec ce pignon, et un bras oscillant (81) formant l'élément mené, mécaniquement lié au secteur et portant la vitre, ainsi que des moyens électromécaniques (83, 49...) d'accouplement et de détection d'effort entre le secteur denté et le bras oscillant, ces moyens étant agencés de manière à désaccoupler automatiquement le secteur denté et le bras oscillant l'un de l'autre en cas de détection d'un effort dépassant une valeur prédéterminée, s'opposant à la course de la vitre, caractérisé en ce que les moyens d'accouplement et de détection d'effort comprennent un élément élastique (83) de traction reliant le bras (81) et le secteur (63), et l'un de ceux-ci est pourvu d'un aimant (49) déplaçable entre deux positions stables par des moyens (53-55) d'entraînement et de guidage portés par l'autre organe, cet aimant coopérant avec un interrupteur électrique (56) qui peut prendre deux états correspondants chacun à l'une des positions stables de l'aimant, la première position stable étant celle où le bras et le secteur sont accouplés et la seconde position stable étant celle où ils sont désaccouplés après détection d'un effort supérieur à ladite valeur prédéterminée, l'interrupteur faisant partie d'un circuit d'alimentation du moteur (5a) capable d'inverser le sens de rotation du moteur lorsque l'interrupteur (56) change d'état, afin de libérer l'organe mobile (Fig.4).

4. Dispositif selon la revendication 3, caractérisé en ce que les moyens d'entraînement et de guidage de l'aimant (35) comportent un doigt (53) saillant de l'un (6) des chariots (6, 7), s'étendant en vis-à-vis de l'aimant qui est muni d'une tige (54) coulissant dans une fente (55) de guidage ménagée dans le doigt, et les positions stables de l'aimant sont déterminées par deux plaques (51, 52) de matériau ferromagnétique fixées sur le chariot (7) portant l'aimant, à un écartement approprié de part et d'autre de ce dernier.

5. Dispositif selon la revendication 1, caractérisé en ce que le secteur denté (63) ou le bras (61; 73) porte une butée (74) d'arrêt du bras ou du secteur après désolidarisation entre eux et avant inversion du sens de rotation du moteur.

## Patentansprüche

1. Fensterheber für Fahrzeuge der Art einer kinematischen Kette, bestehend aus einem Ausgangsritzel (64) eines Untersetzungsgetriebes (65), einem Zahnradsektor (63), der ein treibendes Element im Eingriff mit diesem Ritzel bildet, und einem Schwingarm (61), der ein angetriebenes Element bildet, das mechanisch mit dem Zahnradsektor verbunden ist und die Fensterscheibe trägt, sowie elektromechanischen Mitteln (17, 77, 78 ...) zur Kupplung und Krafterfassung zwischen dem Zahnradsektor und dem Schwingarm, wobei diese Mittel derart angeordnet sind, daß sie automatisch den Zahnradsektor und den Schwingarm voneinander loskuppeln, wenn eine Kraft erfaßt wird, die über einen vorbestímmten Wert hinausgeht und dem Weg der Fensterscheibe entgegengesetzt ist, dadurch gekennzeichnet, daß die Mittel zur Kupplung und Krafterfassung einen Magneten (68), der an einem ersten Element (63 oder 61) befestigt ist, eine ferromagnetische Platte (72), die von dem anderen Element (61 oder 63) getragen wird, auf der der Magnet normalerweise aufgeklebt ist, indem er die beiden Elemente verbindet, und einen elektrischen Schalter (17; 56) umfassen, der auf dem ersten Element (63 oder 61) derart montiert ist, daß er von dem zweiten Element in einem ersten Zustand gehalten wird, wenn die beiden Elemente durch die Anziehungskraft des Magneten auf der Platte verbunden werden, und daß er in einen zweiten Zustand kippt, wenn eine Kraft größer als die Anziehungskraft des Magneten das angetriebene Element von dem treibenden Element, das den Magneten trägt, entfernt (Figuren 1-2).

2. Fensterheber für Fahrzeuge der Art einer kinematischen Kette bestehend aus einem Ausgangsritzel (64) eines Untersetzungsgetriebes (65), einem Zahnradsektor (63), der ein treibendes Element im Eingriff mit diesem Ritzel bildet, und einem Schwingarm (76), der ein angetriebenes Element bildet, das mechanisch mit dem Zahnradsektor verbunden ist und die Fensterscheibe trägt, sowie elektromechanischen Mitteln (77) zur Kupplung und Krafterfassung zwischen dem Zahnradsektor und dem Schwingarm, wobei diese Mittel derart angeordnet sind, daß sie automatisch den Zahnradsektor und den Schwingarm voneinander loskuppeln, wenn eine Kraft erfaßt wird, die über einen vorbestimmten Wert hinausgeht und dem Weg der Fensterscheibe entgegengesetzt ist, dadurch gekennzeichnet, daß die Mittel zur Kupplung ein elastisches vorgespanntes Zugelement (75) umfassen, das den Zahnradsektor (63) und den Arm (76) verbindet, und der Sektor mit einem Stück (77) versehen ist, das auf diesem Sektor gelenkig montiert ist und mit einem elektrischen Schalter (56) zusammenwirkt und durch eine Feder (78) in eine Position gedrückt wird, die einem ersten Zustand des Schalters entspricht, und der Arm mit einem Finger (79) versehen ist, der mit dem gelenkig montierten Stück zusammenwirkt, um dieses letztgenannte gegen die Rückstellkraft der Feder in einer Winkelposition zu halten, die dem zweiten Zustand des Schalters entspricht, solange das elastische Element keiner Verlängerung unterworfen ist, die größer ist als jene, die dem vorbestimmten Wert entspricht, wobei der Schalter Teil eines elektrischen Versorgungskreises des Motors ist, der in der Lage ist, die Drehrichtung des Motors umzukehren, wenn der Schalter seinen Zustand ändert, um das bewegliche Glied freizugeben, wobei die Positionen des Fingers, des gelenkig montierten Stückes und seiner Rückstellfeder auf dem Arm und dem Sektor in bezug zu den oben erwähnten umgekehrt werden können (Figur 3).

3. Fensterheber für Fahrzeuge der Art einer kinematischen Kette bestehend aus einem Ausgangsritzel (64) eines Untersetzungsgetriebes (65), einem Zahnradsektor (63), der ein treibendes Element im Eingriff mit diesem Ritzel bildet, und einem Schwingarm (81), der ein angetriebenes Element bildet, das mechanisch mit dem Zahnradsektor verbunden ist und die Fensterscheibe trägt, sowie elektromechanischen Mitteln (83, 49 ...) zur Kupplung und Krafterfassung zwischen dem Zahnradsektor und dem Schwingarm, wobei diese Mittel derart angeordnet sind, daß sie automatisch den Zahnradsektor und den Schwingarm voneinander loskuppeln, wenn eine Kraft erfaßt wird, die über einen vorbestimmten Wert hinausgeht und dem Weg der Fensterscheibe entgegengesetzt ist, dadurch gekennzeichnet, daß die Mittel zur Kupplung und Krafterfassung ein elastisches Zugelement (83) umfassen, das den Arm (81) und den Sektor (63) verbindet, und daß einer von ihnen mit einem Magneten (49) versehen ist, der zwischen zwei stabilen Positionen durch Antriebs- und Führungsmittel (53-55), die von dem anderen Glied getragen werden, verschiebbar ist, wobei dieser Magnet mit einem elektrischen Schalter (56) zusammenwirkt, der zwei Zustände einnehmen kann, die jeweils einer der stabilen Positionen des Magneten entsprechen, wobei die erste stabile Position die ist, in der der Arm und der Sektor gekuppelt sind, und die zweite stabile Position die ist, in der sie entkuppelt sind, nachdem eine Kraft erfaßt wurde, die größer als der vorbestimmte Wert ist, wobei der Schalter Teil eines Versorgungskreises des Motors (5a) ist, der in der Lage ist, die Drehrichtung des Motors umzukehren, wenn der Schalter (56) seinen Zustand ändert, um das bewegliche Glied freizugeben (Figur 4).

4. Vorrichtung nach Anspruch 3, dadurch gekennzeichnet, daß die Antriebs- und Führungsmittel des Magneten (35) einen Finger (53) umfassen, der aus einem (6) der Wagen (6, 7) vorspringt, der sich gegenüber dem Magneten erstreckt, der mit einer Stange (54) versehen ist, die in einem Führungsspalt (55) gleitet, der in dem Finger ausgespart ist, und die stabilen Positionen des Magneten durch zwei Platten (51, 52) aus ferromagnetischem Material bestimmt werden, die auf dem Wagen (7), der den Magneten trägt, in einem entsprechenden Abstand auf beiden Seiten des letztgenannten befestigt sind.

5. Vorrichtung nach Anspruch 1, dadurch gekennzeichnet, daß der Zahnradsektor (63) oder der Arm (61; 73) einen Anschlag (74) zum Halten des Arms oder des Sektors umfaßt, nachdem diese getrennt wurden und bevor die Drehrichtung des Motors umgekehrt wird.

## Claims

1. Window winder for a vehicle of the type comprising a kinematic chain provided with an outlet sprocket (64) of a geared motor (65), a toothed segment (63) forming an element engaging with this sprocket, and an oscillating arm (61) forming a driven element mechanically connected to the segment and carrying the window, as well as electromechanical means (17, 77, 78...) for coupling the toothed segment and the oscillating arm and detecting force between them, these means being arranged so as to automatically uncouple the toothed segment and the oscillating arm from one another if a force exceeding a predetermined value opposing the movement of the window is detected, characterised in that the coupling and force detecting means comprise a magnet (68) fixed to a first element (63 or 61), a ferromagnetic plate (72) carried by the other element (61 or 63) to which the magnet normally adheres, joining the two elements together, and an electric switch (17; 56) mounted on the first element (63 or 61) so as to be held by the second element in a first state when the two elements are joined by the attractive force of the magnet on the plate, and so as to flip over into a second state when a force greater than the attractive force of the magnet moves the driven element away from the drive element carrying the magnet (Figs. 1-2).

2. Window winder for a vehicle of the type comprising a kinematic chain provided with an outlet sprocket (64) of a geared motor (65), a toothed segment (63) forming the element engaging with this sprocket, and an oscillating arm (76) forming the driven element mechanically connected to the segment and carrying the window, as well as electromechanical means (77) for coupling the toothed segment and the oscillating arm and detecting force between them, these means being arranged so as to automatically uncouple the toothed segment and the oscillating arm from one another if a force exceeding a predetermined value opposing the movement of the window is detected, characterised in that the coupling means comprise a prestressed elastic tensioning element (75) connecting the toothed segment (63) and the arm (76), and the segment is fitted with a part (77) articulated on this segment, cooperating with an electric switch (56) and biased by a spring (78) towards a position corresponding to a first state of the switch, and the arm is provided with a pawl (79) cooperating with said articulated part in order to hold the latter counter to the recoil force of the spring in an angular position corresponding to the second state of the switch as long as the elastic element does not undergo elongation greater than that corresponding to said predetermined value, the switch forming part of an electric circuit supplying the motor capable of reversing the direction of rotation of the motor when the switch changes state, so as to free the movable member, whilst the positions of the pawl, the articulated member and its recoil spring on the arm and the segment are adapted to be reversed from the positions mentioned hereinbefore (Fig. 3).

3. Window winder for a vehicle of the type comprising a kinematic chain provided with an outlet sprocket (64) of a geared motor (65), a toothed segment (63) forming the element engaging with this sprocket, and an oscillating arm (81) forming the driven element mechanically connected to the segment and carrying the window, as well as electromechanical means (83, 49....) for coupling the toothed segment and the oscillating arm and detecting force between them, these means being arranged so as to automatically uncouple the toothed segment and the oscillating arm from one another if a force exceeding a predetermined value is detected opposing the movement of the window, characterised in that the coupling and force detecting means comprise an elastic tensioning element (83) connecting the arm (81) and the segment (63), and one of them is provided with a magnet (49) which is movable between two stable positions by drive and guide means (53-55) carried by the other member, this magnet cooperating with an electric switch (56) which can assume two states, each corresponding to one of the stable positions of the magnet, the first stable position being the one where the arm and the segment are coupled and the second stable position being the one where they are uncoupled after detection of a force greater than said predetermined value, the switch forming part of a supply circuit for the motor (5a) capable of reversing the direction of rotation of the motor when the switch (56) changes state, so as to release the movable member (Fig. 4).

4. Device according to claim 3, characterised in that the drive and guide means of the magnet (35) comprise a pawl (53) projecting from one (6) of the carriages (6, 7), extending opposite the magnet which is provided with a rod (54) sliding in a guide slot (55) formed in the pawl, and the stable positions of the magnet are determined by two plates (51, 52) of ferromagnetic material fixed to the carriage (7) carrying the magnet, at a suitable spacing on either side of said magnet.

5. Device according to claim 1, characterised in that the toothed segment (63) or the arm (61; 73) carries an abutment (74) for stopping the arm or the segment after they have been disconnected from each other and before the direction of rotation of the motor has been reversed.
